# FASCICULE DE BREVET EUROPEEN

(11) **EP 1 271 268 B1**
(45) Date de publication et mention de la délivrance du brevet: **12.03.2008**
(21) Numéro de dépôt: 01115549.6
(22) Date de dépôt: 28.06.2001
(51) Int. Cl.: G04B 19/22, G04B 27/02

(54) **Montre à double fuseau horaire**
Uhr mit zwei Zeitzonen
Timepiece with two time zones

(43) Date de publication de la demande: 02.01.2003
(73) Titulaire: RICHEMONT INTERNATIONAL S.A., 1752 Villars-sur-Glâne (CH)
(72) Inventeur: Forestier-Kasapi, Carole, 2300 La Chaux-de-Fonds (CH)
(74) Mandataire: Micheli & Cie SA

(56) Documents cités:
- CH-A- 80 252
- CH-A- 348 365

## Description

La présente invention a pour objet une montre mécanique avec deux affichages analogiques non-concentriques, dont un affichage primaire indiquant l'heure locale et un affichage secondaire indiquant l'heure d'un fuseau horaire quelconque, comportant une aiguille des heures primaire et une aiguille des minutes primaire, une aiguille des heures secondaire et une aiguille des minutes secondaire, et comprenant une couronne de remontoir destinée à occuper trois positions axiales distinctes, dont une première position pour remonter la montre, une deuxième position pour changer l'heure de l'affichage secondaire et une troisième position pour la mise à l'heure synchrone des deux affichages.

Une montre universelle mécanique avec un affichage additionnel destiné à indiquer l'heure d'un fuseau horaire quelconque est connue du brevet CH 673196. La correction de l'affichage additionnel se fait par la tige de remontoir dans sa position intermédiaire de mise à la date. Comme cela est réalisé par un rouage de quantième conventionnel, qui ne marche que dans un sens, la correction de l'affichage additionnel n'est possible que dans un sens, ce qui présente des inconvénients importants à l'usager.

Le mécanisme d'entraînement décrit dans ce brevet comprend un système de renvois séparés destinés à entraîner l'aiguillage additionnel et comportant en plus un mécanisme à sautoir en ce qui concerne l'entraînement de la roue de canon de l'aiguillage additionnel, ce qui pourrait également provoquer des inconvénients concernant la complexité et la précision du mécanisme.

Il existe notamment aussi d'autres montres dont la tige de remontoir est susceptible d'occuper trois positions axiales distinctes, comme décrit dans le brevet CH 507 544, où la position intermédiaire de la tige de remontoir sert à régler l'aiguille des heures supplémentaire. Comme l'aiguille des heures supplémentaire est montée sur l'affichage principal concentrique, l'affichage dans une telle montre est peu lisible.

Le but de la présente invention est de remédier à ces inconvénients et l'invention est caractérisée à cet effet par le fait que l'aiguille des heures secondaire de l'affichage secondaire est réglable dans les deux sens, en avant et en arrière, par pas d'une heure indépendamment de l'affichage primaire en utilisant la couronne de remontoir dans sa deuxième position, positionnant une bascule de manière à ce qu'un pignon de fuseau horaire soit entraîné par l'intermédiaire de deux pignons montés sur ladite bascule. Ledit pignon de fuseau horaire entraîne en prise avec un renvoi de fuseau horaire les rouages de l'affichage secondaire de manière à corriger l'heure du fuseau horaire par pas d'une heure selon le sens de rotation de la couronne de remontoir. La correction de l'heure du fuseau horaire indiquée dans l'affichage secondaire est donc facile et rapide.

D'autres avantages ressortent des caractéristiques exprimées dans les revendications dépendantes et de la description exposant ci-après l'invention plus en détail à l'aide de dessins, dont le fait qu'une forme d'exécution d'une montre selon l'invention est caractérisée par le fait que les rouages des deux affichages sont entraînés dans leur mouvement horaire par l'intermédiaire d'un pignon central entraînant un mobile de minuterie primaire et un mobile de minuterie secondaire transférant l'animation sur les rouages portant les aiguilles d'affichage. Ces rouages comprennent une roue des heures primaire et une roue des heures secondaire ainsi qu'un pignon des minutes primaire et un pignon des minutes secondaire. Le pignon central permet ainsi d'un part l'entraînement horaire des deux affichages et d'autre part la mise à l'heure synchrone des deux affichages lorsqu'il est entraîné par l'intermédiaire d'un mobile de mise à l'heure en prise avec le pignon primaire monté sur la bascule, lorsque celle-ci est dans sa troisième position. Par ces mesures, on obtient une conception moins compliquée et une précision de haute niveau du fait que le pignon central entraîne directement les deux affichages.

D'ailleurs, il est avantageux que, dans une forme d'exécution d'une montre selon l'invention, l'aiguille des heures secondaire est reliée aux rouages de l'affichage secondaire par l'intermédiaire d'un embrayage élastique travaillant dans un plan et définissant douze positions stables pour l'aiguille des heures secondaire. Cet embrayage élastique comprend la roue des heures secondaire, une roue de fuseau horaire portant l'aiguille des heures secondaire, ainsi qu'une étoile comportant douze dents montée sur cette roue de fuseau horaire et un ressort monté sur la roue des heures secondaire de manière à ce que les dents de ladite étoile puissent passer sur ce ressort, lorsque la roue de fuseau horaire est entraînée par le renvoi de fuseau horaire pour décaler l'aiguille des heures secondaire par pas d'une heure par rapport à l'aiguille des heures primaire. Le fait que l'embrayage ne travaille que dans un plan est particulièrement intéressant concernant le peu d'espace nécessaire pour ce système ainsi que pour la simplicité de la conception.

Il est encore possible de réaliser ce ressort de l'embrayage élastique par un ressort continu et fermé sur lui même présentant à son intérieur deux arcs destinés à coopérer avec deux encoches opposées de l'étoile solidaire de la roue de fuseau horaire. Le ressort comporte encore deux fentes traversées par deux goupilles distinctes solidaires de la roue des heures secondaire pour être entraîné par celle-ci. Ceci permet ainsi une rotation de la roue de fuseau horaire par rapport à la roue des heures secondaire en utilisant les douze positions stables prévues par les dents de l'étoile. Un embrayage travaillant dans un plan est ainsi réalisé d'une manière particulièrement simple.

Une montre selon l'invention peut encore être équipée d'un frein de forme allongée comportant une denture primaire et une denture secondaire à ses extrémités, monté de manière pivotante et commandé par la bascule. Un tel frein est destiné d'une part, lorsque la couronne de remontoir est dans sa deuxième position pour changer l'heure de l'affichage secondaire, à s'engrener par la denture secondaire dans la denture du pignon des minutes secondaire pour empêcher un mouvement de l'aiguille des minutes secondaire lorsque l'aiguille des heures secondaire du fuseau horaire est corrigée par saut d'une heure. D'autre part, ce frein est destiné, lorsque la couronne de remontoir est dans sa troisième position pour la mise à l'heure synchrone des deux affichages, à s'engrener par la denture primaire dans une planche montée à friction sur le pignon central pour empêcher un mouvement du rouage d'entraînement de base lors de cette mise à l'heure. Quand la montre est en marche normale ou quand on remonte la montre, lorsque la couronne de remontoir est dans sa première position, ce frein n'est en prise avec aucun rouage. Un frein de ce type permet ainsi de façon simple d'éviter toute sorte d'influence non désirée d'une opération sur un rouage à un autre rouage et de séparer les fonctions des différents rouages pendant la mise à l'heure ou la correction du fuseau horaire d'un part et la marche normale ou le remontage d'autre part.

Ces caractéristiques permettent de rendre cette montre à double fuseau horaire très maniable, particulièrement en ce qui concerne l'utilisation de l'affichage secondaire indiquant le fuseau horaire choisi.

Il est bien évident qu'il existe d'autres formes d'exécution différentes, notamment concernant l'agencement de l'embrayage élastique définissant douze positions stables pour l'aiguille des heures secondaire et d'autres variantes des mécanismes techniques.

Les dessins annexés représentent, à titre d'exemple, une forme d'exécution de l'invention.

La figure 1 illustre schématiquement la montre côté cadran, notamment montrant les deux affichages.

La figure 2 est une vue schématique, en plan, du mécanisme selon l'invention, la bascule étant dans la position pour changer l'heure de l'affichage secondaire.

La figure 3 est une vue schématique, en plan, du mécanisme selon l'invention, la bascule étant dans la position de mise à l'heure synchrone des deux affichages.

La figure 4 est une vue schématique, en plan, du mécanisme selon l'invention, la bascule étant dans la position de remontage de la montre et de marche normale de la montre.

La figure 5 représente une vue en coupe selon la ligne I - I de la figure 2.

L'invention va maintenant être décrite en détail en référence aux dessins annexés. La montre représentée à la figure 1 comporte deux affichages analogiques non-concentriques, dont un comme affichage primaire 1 comportant une aiguille des heures primaire 2 et une aiguille des minutes primaire 3 destinée à indiquer l'heure locale et l'autre comme affichage secondaire 4 comportant une aiguille des heures secondaire 5 et une aiguille des minutes secondaire 6 destinée à indiquer l'heure d'un fuseau horaire quelconque.

La couronne de remontoir 7 de la montre est susceptible d'occuper trois positions axiales distinctes, une première position 7a de remontage de la montre, une deuxième position 7b destinée à la correction de fuseau horaire et une troisième position 7c de mise à l'heure synchrone des deux affichages, étant entendu notamment que les deux dernières fonctions sont destinées à s'effectuer dans les deux sens, en avant et en arrière.

Le mécanisme d'entraînement d'après la figure 2 comprend deux aiguillages entraînés dans leur mouvement horaire par un pignon central 8 en prise avec deux mobiles de minuterie 9a et 9b transférant l'animation sur les rouages portant les aiguilles d'affichage.

En ce qui concerne l'affichage primaire 1 indiquant l'heure locale, la roue de minuterie primaire 9a entraîne la roue des heures primaire 10 portant l'aiguille des heures primaire 2 et le pignon des minutes primaire 11 portant l'aiguille des minutes primaire 3.

En ce qui concerne l'affichage secondaire 2 indiquant l'heure du fuseau horaire, la roue de minuterie secondaire 9b entraîne la roue des heures secondaire 12 reliée à l'aiguille des heures secondaire 5 par l'intermédiaire d'un embrayage élastique décrit ci-dessous et le pignon des minutes secondaire 13 portant l'aiguille des minutes secondaire 6 du fuseau horaire.

Ainsi, une haute précision est assurée, car les deux aiguilles des minutes sont entraînés par le même pignon central 8 et donc indéphasables. Cela est bien entendu identique pour les deux aiguilles des heures, sauf le fait que la roue des heures secondaire 12 ne porte pas de une manière fixe l'aiguille des heures secondaire 5.

L'embrayage élastique, qui relie la roue des heures secondaire 12 à l'aiguille des heures secondaire 5, travaille dans un plan et définit douze positions stables pour l'aiguille des heures secondaire 5. Il comprend la roue des heures secondaire 12 et une roue de fuseau horaire 14 portant l'aiguille des heures secondaire 5. Il comporte aussi une étoile 16 avec douze dents montée sur cette roue de fuseau horaire 14 ainsi qu'un ressort 15 monté sur la roue des heures secondaire 12 de manière à ce que les dents de l'étoile 16 puissent passer sur ce ressort 15, lorsque la roue de fuseau horaire 14 est entraînée par le renvoi de fuseau horaire 17, pour décaler l'aiguille des heures secondaire 5 par pas d'une heure par rapport à l'aiguille des heures primaire 2.

Le ressort 15 de l'embrayage élastique est un ressort continu et fermé sur lui même. Il présente d'une part à son intérieur deux arcs 15a destinés à coopérer avec deux encoches opposées 16a de l'étoile 16 solidaire de la roue de fuseau horaire 14. Il comporte d'autre part deux fentes traversées par deux goupilles 15b distinctes solidaires de la roue des heures secondaire 12, pour être entraîné par celle-ci. Cette configuration permet ainsi une rotation de la roue de fuseau horaire 14 par rapport à la roue des heures secondaire 12 en utilisant les douze positions stables prévues par les dents de l'étoile 16, sans nécessité d'un mouvement perpendiculaire au plan de la rotation, et évite la perte d'espace inutile. En exécutant cette rotation, il est donc possible de changer l'heure du fuseau horaire par pas d'une heure.

Cela se fait dans la deuxième position 7b de la couronne de remontoir 7, où la bascule 20 amène le pignon secondaire 22 de la bascule 20 en prise avec le pignon de fuseau horaire 18 pour entraîner la roue de fuseau horaire 14 par l'intermédiaire du renvoi de fuseau horaire 17, ce qui fait passer les dents de l'étoile 16 enfichée sur la roue de fuseau horaire 14 sur les arcs 15a du ressort 15 permettant à la roue de fuseau horaire 14 d'occuper une autre des douze positions stables définies par l'étoile 16. Selon le sens de rotation de la couronne de remontoir 7, la correction du fuseau horaire est effectuée par conséquent dans les deux sens, en avant et en arrière.

Dans la troisième position 7c de la couronne de remontoir 7, la bascule 20 amène le pignon primaire 21 de la bascule 20 en prise avec le mobile de mise à l'heure 19 pour entraîner le pignon central 8, ce qui permet une mise à l'heure synchrone des deux affichages.

La première position 7a de la couronne de remontoir 7 sert simplement au remontage de la montre de façon conventionnelle.

Le frein 23 de forme allongée comportant une denture primaire 23a et une denture secondaire 23b à ses extrémités est monté de manière pivotante. Il est destiné à occuper trois différentes positions en fonction de la position de la bascule 20 et il est commandé par cette dernière. Lorsque la couronne de remontoir 7 est dans sa deuxième position 7b pour changer l'heure de l'affichage secondaire et la bascule 20 amène alors les deux pignons 21 et 22 en prise avec le pignon de fuseau horaire 18, ce frein 23 s'engrène par la denture secondaire 23b dans la denture du pignon des minutes secondaire 13 pour empêcher un mouvement de l'aiguille des minutes secondaire 6 lorsque l'aiguille des heures secondaire 5 du fuseau horaire est corrigée par saut d'une heure. Lorsque la couronne de remontoir 7 est dans sa troisième position 7c pour la mise à l'heure synchrone des deux affichages et la bascule 20 amène alors le pignon primaire 21 en prise avec le mobile de mise à l'heure 19, ce frein 23 s'engrène par la denture primaire 23a dans une planche 8a montée à friction sur le pignon central 8 pour empêcher un mouvement du rouage d'entraînement de base lors de cette mise à l'heure. Quand on remonte la montre ou quand la montre est en marche normale, alors lorsque la couronne de remontoir 7 est dans sa première position 7a et la bascule 20 n'est en prise ni avec le rouage de l'affichage primaire ni avec le rouage de l'affichage secondaire, le frein 23 n'est en prise avec aucun rouage.

## Revendications

1. Montre mécanique avec deux affichages analogiques non-concentriques (1,4), dont un affichage primaire (1) indiquant l'heure locale et un affichage secondaire (4) indiquant l'heure d'un fuseau horaire quelconque, comportant une aiguille des heures primaire (2) et une aiguille des minutes primaire (3), une aiguille des heures secondaire (5) et une aiguille des minutes secondaire (6), et comprenant une couronne de remontoir (7) destinée à occuper trois positions axiales distinctes, dont une première position (7a) pour remonter la montre, une deuxième position (7b) pour changer l'heure de l'affichage secondaire et une troisième position (7c) pour la mise à l'heure synchrone des deux affichages, **caractérisée par le fait que** l'aiguille des heures secondaire (5) de l'affichage secondaire (4) est réglable dans les deux sens, en avant et en arrière, par pas d'une heure indépendamment de l'affichage primaire (1) en utilisant la couronne de remontoir (7) dans sa deuxième position (7b), positionnant une bascule (20) de manière à ce qu'un pignon de fuseau horaire (18) soit entraîné par l'intermédiaire de deux pignons (21,22) montés sur ladite bascule, ledit pignon de fuseau horaire (18) en prise avec un renvoi de fuseau horaire (17) entraînant les rouages de l'affichage secondaire (4) de manière à corriger l'heure du fuseau horaire par pas d'une heure selon le sens de rotation de la couronne de remontoir (7).

2. Montre selon la revendication 1, **caractérisée par le fait que** les rouages des deux affichages (1,4) sont entraînés dans leur mouvement horaire par l'intermédiaire d'un pignon central (8) entraînant un mobile de minuterie primaire (9a) et un mobile de minuterie secondaire (9b) transférant l'animation sur les rouages portant les aiguilles (2,3,5,6) d'affichage, ces rouages comprenant une roue des heures primaire (10) et une roue des heures secondaire (12) ainsi qu'un pignon des minutes primaire (11) et un pignon des minutes secondaire (13), ledit pignon central (8) permettant ainsi d'une part l'entraînement horaire des deux affichages et d'autre part la mise à l'heure synchrone des deux affichages lorsqu'il est entraîné par l'intermédiaire d'un mobile de mise à l'heure (19) en prise avec le pignon primaire (21) monté sur la bascule (20), lorsque celle-ci est dans sa troisième position.

3. Montre selon la revendication 1 ou 2, **caractérisée par le fait que** l'aiguille des heures secondaire (5) est reliée aux rouages de l'affichage secondaire (4) par l'intermédiaire d'un embrayage élastique travaillant dans un plan et définissant douze positions stables pour l'aiguille des heures secondaire (5), cet embrayage élastique comprenant la roue des heures secondaire (12), une roue de fuseau horaire (14) portant l'aiguille des heures secondaire (5), ainsi qu'une étoile (16) comportant douze dents montée sur cette roue de fuseau horaire (14) et un ressort (15) monté sur la roue des heures secondaire (12) de manière à ce que les dents de l'étoile (16) puissent passer sur ce ressort (15), lorsque la roue de fuseau horaire (14) est entraînée par le renvoi de fuseau horaire (17), pour décaler l'aiguille des heures secondaires (5) par pas d'une heure par rapport à l'aiguille des heures primaire (2).

4. Montre selon la revendication 3, **caractérisée par le fait que** le ressort (15) de l'embrayage élastique est réalisé par un ressort continu et fermé sur lui même présentant d'une part à son intérieur deux arcs (15a) destinés à coopérer avec deux encoches opposées (16a) de l'étoile (16) solidaire de la roue de fuseau horaire (14) et comportant d'autre part deux fentes traversées par deux goupilles (15b) distinctes solidaires de la roue des heures secondaire (12) pour être entraîné par celle-ci, permettant ainsi une rotation de la roue de fuseau horaire (14) par rapport à la roue des heures secondaire (12) en utilisant les douze positions stables prévues par les dents de ladite étoile (16).

5. Montre selon l'une des revendications précédentes, **caractérisée par le fait qu**'elle comprend un frein (23) de forme allongée comportant une denture primaire (23a) et une denture secondaire (23b) à ses extrémités, monté de manière pivotante, commandé par la bascule (20), et destiné d'une part, lorsque la couronne de remontoir (7) est dans sa deuxième position (7b), à s'engrener par la denture secondaire (23b) dans la denture du pignon des minutes secondaire (13) pour empêcher un mouvement de l'aiguille des minutes secondaire (6) lorsque l'aiguille des heures secondaire (5) du fuseau horaire est corrigée par saut d'une heure, et d'autre part, lorsque la couronne de remontoir (7) est dans sa troisième position (7c), à s'engrener par la denture primaire (23a) dans une planche (8a) montée à friction sur le pignon central (8) pour empêcher un mouvement du rouage d'entraînement de base lors de la mise à l'heure synchrone des deux affichages, tandis que ce frein (23) n'est en prise avec aucun rouage en marche normale et en remontage de la montre, lorsque la couronne de remontoir (7) est dans sa première position (7a).

## Claims

1. Mechanical timepiece having two nonconcentric analogue displays (1, 4), a primary display (1) indicating local time and a secondary display (4) indicating time of any one time zone, including a primary hour hand (2) and a primary minute hand (3), a secondary hour hand (5) and a secondary minute hand (6), and comprising a winding crown (7) intended to occupy three distinct axial positions, a first position (7a) for winding the timepiece, a second position (7) for changing the time of the secondary display, and a third position (7c) for synchronised setting of the two displays, **characterised in that** the secondary hour hand (5) of the secondary display (4) can be set in both directions, forward and back, in steps of one hour independently of the primary display (1), by using the winding crown (7) in its second position (7b), positioning a lever (20) in such a way that a time-zone pinion (18) is driven via two pinions (21, 22) mounted on said lever, said time-zone pinion (18) being meshed with an intermediate wheel (17) of the time zones driving the gear trains of the secondary display (4) so as to correct the time of the time zone in steps of one hour in the direction of rotation of the winding crown (7).

2. Timepiece of claim 1, **characterised in that** in their time motion, the gear trains of the two displays (1, 4) are driven via a central pinion (8) driving a primary motion work (9a) and a secondary motion work (9b) that transfer the action to the gear trains holding the hands (2, 3, 5, 6) of the displays, these gear trains comprising a primary hours wheel (10) and a secondary hours wheel (12) as well as a primary minutes pinion (11) and a secondary minutes pinion (13), said central pinion (8) thus making possible, on the one hand the time drive of the two displays, and on the other hand the synchronised setting of the two displays while it is driven via a setting wheel (19) engaged with the primary pinion (21) mounted on lever (20), so long as this lever is in its third position.

3. Timepiece according to claim 1 or 2, **characterised in that** the secondary hour hand (5) is linked to the gear trains of the secondary display (4) via an elastic coupling working in a plane and defining twelve stable positions for the secondary hour hand (5), this elastic coupling comprising the secondary hours wheel (12), a time-zone wheel (14) holding the secondary hour hand (5), as well as a star (16) with twelve teeth mounted on this time-zone wheel (14), and a spring (15) mounted on the secondary hours wheel (12) in such a way that the teeth of star (16) may pass over this spring (15) while the time-zone wheel (14) is driven by the intermediate time-zone wheel (17) in order to shift the secondary hour hand (5) in steps of one hour relative to the primary hour hand (2).

4. Timepiece according to claim 3, **characterised in that** the elastically coupling spring (15) is realised as a continuous spring closed upon itself, that on the one hand exhibits two arcs (15a) inside that are intended to cooperate with two opposite tooth gaps (16a) of the star (16) that is integral with the time-zone wheel (14), and on the other hand includes two slots traversed by two separate pins (15b) integral with the secondary hours wheel (12) in order to be driven by this wheel, thus permitting rotation of the time-zone wheel (14) relative to the secondary hours wheel (12) while using the twelve stable positions provided by the teeth of said star (16).

5. Timepiece according to one of the preceding claims, **characterised in that** it comprises a brake (23) of elongated shape including at its ends primary teeth (23a) and secondary teeth (23b), pivoted, controlled by lever (20), and on the one hand intended to mesh via its secondary teeth (23b) with the teeth of the secondary minutes pinion (13) so as to prevent a movement of the secondary minute hand (6) while the secondary hour hand (5) of the time zone is corrected in jumps of one hour, so long as the winding crown (7) is in its second position (7b), but on the other hand intended to mesh via its primary teeth (23a) with a plate (8a) friction-mounted on the central pinion (8) so as to prevent a movement of the gear train of the basic drive during synchronised setting of the two displays, so long as the winding crown (7) is in its third position (7c), while this brake (23) during normal running and during winding of the timepiece is not engaged with any of the gear trains, so long as the winding crown (7) is in its first position (7a).

## Patentansprüche

1. Mechanische Uhr mit zwei nicht konzentrischen Analoganzeigen (1, 4), wovon eine Primäranzeige (1) die Lokalzeit, eine Sekundäranzeige (4) die Zeit einer beliebigen Zeitzone anzeigt, mit einem Primär-Stundenzeiger (2) und einem Primär-Minutenzeiger (3), einem Sekundär-Stundenzeiger (5) und einem Sekundär-Minutenzeiger (6) sowie einer Aufzugkrone (7), die dafür bestimmt ist, drei unterschiedliche Axialpositionen einzunehmen, darunter eine erste Position (7a) zum Aufziehen der Uhr, eine zweite Position (7b) zur Änderung der Zeit der Sekundäranzeige und eine dritte Position (7c) zum synchronen Stellen der beiden Anzeigen, **dadurch gekennzeichnet, dass** der Sekundär-Stundenzeiger (5) der Sekundäranzeige (4) in beiden Richtungen, vorwärts und rückwärts, in Schritten einer Stunde und unabhängig von der Primäranzeige (1) verstellbar ist, indem die Aufzugkrone (7) in ihrer zweiten Position (7b) verwendet wird und eine Wippe (20) so positioniert wird, dass ein Zeitzonenritzel (18) über zwei auf diese Wippe montierte Ritzel (21, 22) angetrieben wird und das Zeitzonenritzel (18) im Eingriff mit einem Zeitzonen-Zwischenrad (17) die Räderwerke der Sekundäranzeige (4) so antreibt, dass die Zeit der Zeitzone in Drehrichtung der Aufzugkrone (7) in Einstundenschritten korrigiert wird.

2. Uhr nach Anspruch 1, **dadurch gekennzeichnet, dass** die Räderwerke der beiden Anzeigen (1, 4) in ihrer zeitlichen Bewegung über ein zentrales Ritzel (8) angetrieben werden, das ein Drehteil der primären Zeitanzeige (9a) und ein Drehteil der sekundären Zeitanzeige (9b) antreibt, wobei die Bewegung auf die Räderwerke übertragen wird, die die Zeiger (2, 3, 5, 6) für die Anzeige tragen, und diese Räderwerke ein primäres Stundenrad (10) und ein sekundäres Stundenrad (12) sowie ein primäres Minutenritzel (11) und ein sekundäres Minutenritzel (13) umfassen, so dass das zentrale Ritzel (8) somit einerseits den Zeitantrieb der beiden Anzeigen ermöglicht, andererseits das synchrone Stellen der beiden Anzeigen, während es über ein Drehteil zum Stellen (19) im Eingriff mit dem anf die Wippe montierten primären Ritzel (21) angetrieben wird und die Wippe sich in ihrer dritten Position befindet.

3. Uhr nach Anspruch 1 oder 2, **dadurch gekennzeichnet, dass** der Sekundär-Stundenzeiger (5) mit den Räderwerken der Sekundäranzeige (4) über eine elastische Kupplung verbunden ist, die in einer Ebene arbeitet und zwölf stabile Positionen für den Sekundär-Stundenzeiger (5) definiert, wobei diese elastische Kupplung das sekundäre Stundenrad (12) umfasst, während ein Zeitzonenrad (14) den Sekundär-Stundenzeiger (5) trägt und ein Stern (16), der zwölf Zähne aufweist, auf dieses Zeitzonenrad (14) montiert ist und eine Feder (15) so auf das Sekundär-Stundenrad (12) montiert ist, dass die Zähne des Sterns (16) über diese Feder (15) hinweggleiten können, wenn das Zeitzonenrad (14) durch das Zeitzonen-Zwischenrad (17) angetrieben wird, um den Sekundär-Stundenzeiger (5) in Einstundenschritten gegen den Primär-Stundenzeiger (2) zu verstellen.

4. Uhr nach Anspruch 3, **dadurch gekennzeichnet, dass** die elastisch kuppelnde Feder (15) als eine in sich geschlossene Endlosfeder realisiert ist, die einerseits auf ihrer Innenseite zwei Bögen (15a) aufweist, die dafür bestimmt sind, mit zwei entgegengesetzten Zahnlücken (16a) des mit dem Zeitzonenrad (14) fest verbundenen Sterns (16) zusammenzuwirken, und andererseits zwei Schlitze umfasst, die von zwei verschiedenen Stiften (15b) durchstossen werden, die fest mit dem Sekundär-Stundenrad (12) verbunden sind, um durch dieses angetrieben zu werden, wodurch eine Verdrehung des Zeitzonenrades (14) gegen das Sekundär-Stundenrad (12) ermöglicht wird, indem die zwölf für die Zähne des Sterns (16) vorgesehenen, stabilen Positionen verwendet werden.

5. Uhr nach einem der vorangehenden Ansprüche, **dadurch gekennzeichnet, dass** sie eine Bremse (23) länglicher Gestalt umfasst, die an ihren Enden eine Primärzahnung (23a) und eine Sekundärzahnung (23b) umfasst, schwenkbar montiert ist, durch die Wippe (20) gesteuert wird und einerseits dafür bestimmt ist, über die Sekundärzahnung (23b) mit der Zahnung des Sekundär-Minutenritzels (13) in Eingriff zu gelangen, um eine Bewegung des Sekundär-Minutenzeigers (6) zu verhindern, wenn der Sekundär-Stundenzeiger (5) der Zeitzone in Sprüngen von einer Stunde korrigiert wird, solange sich die Aufzugkrone (7) in ihrer zweiten Position (7b) befindet, und die andererseits dafür bestimmt ist, über die Primärzahnung (23a) mit einer Platte (8a) in Eingriff zu gelangen, die reibend auf das zentrale Ritzel (8) montiert ist, um eine Bewegung des Räderwerks des Grundantriebs während des synchronen Stellens der beiden Anzeigen zu verhindern, solange sich die Aufzugkrone (7) in ihrer dritten Position (7c) befindet, während sich diese Bremse (23) beim normalen Gang der Uhr und während des Aufzugs der Uhr mit keinem der Räderwerke im Eingriff befindet, solange sich die Aufzugkrone (7) in ihrer ersten Position (7a) befindet.
